# EUROPÄISCHE PATENTSCHRIFT

(11) **EP 0 255 876 B1**
(45) Veröffentlichungstag und Bekanntmachung des Hinweises auf die Patenterteilung: **27.12.1989**
(21) Anmeldenummer: 87109856.2
(22) Anmeldetag: 08.07.1987
(51) Int. Cl.: B22C 15/26, B22C 13/12, B22C 9/10

(54) **Einschiessvorrichtung an einer Kernschiessmaschine**
Blowing-in device for a core shooter
Dispositif d'insufflation pour une machine à tirer les noyaux

(30) Priorität: 08.08.1986 DE 3626995
(43) Veröffentlichungstag der Anmeldung: 17.02.1988
(73) Patentinhaber: Laempe, Joachim, Dipl.-Ing., D-7860 Schopfheim (DE)
(72) Erfinder: Laempe, Joachim, Dipl.-Ing., D-7860 Schopfheim (DE)
(74) Vertreter: Patent- und Rechtsanwaltssozietät, Schmitt, Maucher & Börjes

(56) Entgegenhaltungen:
- EP-A- 0 045 121
- DE-C- 930 104
- US-A- 4 570 694

## Beschreibung

Die Erfindung betrifft eine Vorrichtung zum Einschießen von Kernsand mittels Preßluft in Kernbüchsen an einer Kernschießmaschine, mit einem Schießkopf, mit einer zwischen Schießkopf und Kernbüchse am Schießkopf lösbar befestigbaren Schießplatte und mit einem innerhalb eines Mantelrohres zu dem Schießkopf führenden Schießrohr, welches einen an seinem schießkopfseitigen Ende angeordneten Anschlag hat, der sich gegen den Schießkopf an einer Anlagefläche entgegen der Schießkraftrichtung abstützt, wobei der Schießkopf an dem Mantelrohr lösbar befestigt ist.

Derartige Schießkopfkonstruktionen sind bekannt. Die Anlagefläche für die Abstüztung des Schießrohres ist hier üblicherweise in dem im ganzen einstückigen Schießkopf angeordnet. Dabei ist das Schießrohr auf der Anlagefläche zwischen dem Fuß des Mantelrohres und der Anlagefläche des Schießkopfes befestigt. Bei dieser Verbindung handelt es sich üblicherweise um eine Druckschraubverbindung. Hierzu ist der Fuß des Mantelrohres, welcher zwischen sich und der Schießkopf- anlagefläche den Rohranschlag fixiert, von einem sich entgegen der Einschußrichtung konusartig verjüngenden Ringflansch des Schießkopfes übergriffen, wobei vertikal zur Konusebene durch den Flansch gedrehte Schraubelemente den entsprechend geeignet geformten Fuß des Mantelrohres beaufschlagen und hierdurch in Richtung der Anlagefläches des Schießkopfes bzw.des Rohrflansches pressen.

In der Praxis besteht die Notwendigkeit, sowohl die Schießplatten wie auch die Schießköpfe zu variieren und den einzelnen Anwendungsproblemen anzupassen. Entsprechend der jeweils notwendigen Lochgeometrie der Schießplatte muß ein entsprechender Schießkopf mit dem passenden Schußkanal verwendet werden. Hierdurch wird ein häufiges Wechseln des Schießkopfes erforderlich. Die Umrüstzeiten für Ab- und Aufspannen sowie Umschrauben der Schießplatte belaufen sich je nach der Größe der Maschine zwischen 10 und 40 Minuten. Ein großer Teil der Zeit muß hierbei darauf verwendet werden, den Schießkopf vom Mantelrohr zu trennen.

Auch die täglich notwendige Reinigung des Schießrohres läßt sich nach dieser bekannten Konstruktion nur dann vornehmen, wenn zuvor der Schießkopf vom Mantelrohr gelöst worden ist.

Neben der hohen Dauer der Umrüstzeiten wirkt sich hier nachteilig aus, daß die Druckschrauben durch die Häufigkeit des Wechsels verschlissen werden. Hierunter leidet auch die Zentrierung des Mantelrohres durch die auch in koaxialer Richtung wirkenden Druckschrauben. Dieser Effekt wird durch den Verschleiß des am Fuße des Mantelrohres befindlichen Zentrierringes noch verstärkt.

Es besteht deshalb die Aufgabe, eine Vorrichtung zum Einschießen von Kernsand mittels Preßluft in Kernbüchsen an einer Kernschießmaschine zu schaffen, die eine deutlich schnellere Anpassung des Schußkanales an die jeweilige Schießplatte bei gleichzeitig geringerem Verschleiß ermöglicht, so daß auch nach längerem Gebrauch weder die Qualität der Zentrierung des Mantelrohres noch die Qualität der notwendigen Verbindungselemente vermindert wird.

Die Lösung der Aufgabe besteht darin, daß die axial wirkende Anlagefläche für das Schießrohr ausschließlich von einem nach dem Lösen der Schießplatte in Schießrichtung aus einem Schießkopfmantel des Schießkopfes herausnehmbaren, in Gebrauchsstellung an seiner der Anlagefläche gegenüberliegenden Seite von der Schießplatte gehaltenen Sandführungseinsatz gebildet ist.

Wird nach der erfindungsgemäßen Konstruktion die Schießplatte vom Schießkopf entfernt, so kann hiermit praktisch gleichzeitig, ohne daß der Schießkopf vom Rohrmantel gelöst werden müßte, der Sandführungseinsatz und damit dasjenige Teil, welches den Schußkanal im Schießkopf bestimmt, ausgewechselt werden. Hierauf läßt sich nun auch das ursprünglich auf der Anlagefläche des Sandführungseinsatzes ruhe nde Schießrohr in Schießrichtung aus dem Mantel herausziehen. Auch hierbei ist es nicht mehr nötig, den Schießkopf als ganzes vom Mantelrohr zu trennen. Der dadurch erlangte Vorteil an Einfachheit und Schnelligkeit sowohl des Anpassens der Schußkanäle an verschiedene Schießplatten wie auch der Reinigung des Schießrohres sind offensichtlich. Da die Verbindung von dem eigentlichen Schießkopf mit dem Mantelrohr nicht mehr gelöst zu werden braucht,entfällt eine Abnutzung der Verbindungselemente zwischen Schieß kopf und Rohrmantel von selbst. Die optimale Zentrierung des Rohrmantels bleibt somit unabhängig von der Art und der Anzahl der Wechsel des Schußkanales bzw. der Reinigung des Schießrohres erhalten.

Die erreichten Vorteile werden konstruktiv durch eine Zweiteilung des ursprünglich einstückigen Schießkopfes erreicht. Der Schießkopf zerfällt nunmehr konstruktiv in einen mit dem Rohrmantel verbundenen Schießkopfmantel und den den Schußkanal enthaltenen Sandführungseinsatz.

Die erfindungsgemäße Vorrichtung kann weiter vereinfacht werden, indem der Schießkopf eine zur Schießplatte hin offene Ausnehmung aufweist, in die der Sandführungseinsatz, insbesondere bündig mit den Anlageflächen des Schießkopfes, an der Schießplatte paßt. Aufgrund der bündigen Passung der Anlageflächen und der der Schießkopfplatte zugewandten Fläche des Sandführungseinsatzes können die gleichen Schießkopfplatten verwendet werden, die bereits mit dem bisherigen einstückigen Schießkopf arbeiteten. Denn im Betriebszustand, mit eingesetztem Sandführungseinsatz, ergibt sich schießkopfplattenseitig weiterhin eine ebene Fläche, deren einziger Unterschied zu der bisherigen Schießkopffläche darin besteht, daß sie im Übergang von Sandführungseinsatz zum Schießkopfmantel hin in einem sehr kleinen Bereich unterbrochen ist. Dichtungsprobleme zwischen Schießkopfmantel bzw. Sandführungseinsatz und Schießplatte treten selbst beim Gebrauch von alten Schießplatten somit nicht auf.

Zweckmäßigerweise weist die vorzugsweise zylindrische Ausnehmung des Schießkopfes auf der der Schießplatte abgewandten Seite einen Boden als ringförmige Anlagefläche für den Sandführungseinsatz auf, die etwa dem Randbereich einer Sandführungsöffnung durch den Sand führungseinsatz entspricht und gegen welche der an dem Sandführungseinsatz axial abgestützte vzw. als Befestigungsflansch ausgebildete Anschlag des Schießrohres in Gebrauchsstellung andrückbar ist, so daß sich der Befestigungsflansch in Gebrauchsstellung zwischen dem Sandführungseinsatz und dem Boden der Schießkopf-Ausnehmung befindet. Auf diese Weise braucht der Sandführungseinsatz keine eigenständigen Befestigungselemente zu seiner Verbindung mit dem Schießkopf oder der Schießkopfplatte. Bei befestigter Schießkopfplatte beaufschlagt er in dieser Ausgestaltung der Erfindung den Befestigungsflansch des Schießrohres und stützt ihn somit axial gegen die ringförmige Anlagefläche ab. Dies erweist sich deshalb als vorteilhaft, weil zum Auswechseln des Schießrohres und des Sandführungseinsatzes keine weiteren Verbindungselemente gelöst werden müssen. Sandführungseinsatz und Schießrohr lassen sich nach der Demontage der Schießkopfplatte in Sandstrahlrichtung herausziehen.

Die ringförmige Anlagefläche, die Außenflächen des Schießrohrflansches sowie die schießkopfmantelseitige Anlagefläche des Sandführungseinsatzes sind vorteilhafterweise passförmig aufeinander abgestimmt, so daß sie durch die Druckbeaufschlagung des Sandführungseinsatzes in zum Sandstrahl entgegengesetzter Richtung den Übergang von Schießrohr zum Schußkanal des Sandführungseinsatzes dicht verschließen.

Zur Befestigung des Schießkopfes auf den bisherigen, bekannten Mantelrohren sind diese Mantelrohre an ihrem schießkopfseitigen Fuße außenseitig konisch verbreitert, um Anlageflächen für die oben bereits erwähnte Druckschrauben-Beaufschlagung auszubilden. Es erweist sich deshalb als vorteilhaft, die Anlagefläche des Sand führungseinsatzes im Schießkopf von einem vorzugsweise zur Festlegung des Schießkopfes außenseitig konisch verbreiterten Rand eines Mantelrohres der Kernschießmaschine zu bilden. Hierbei umgibt der Schießkopfmantel etwa ringförmig den Fuß des Schießrohrmantels sowie die axialen Umfangsflächen des Sandführungseinsatzes. Er ist damit in gleicher Weise am Rohrmantel befestigt wie die Schießköpfe hergebrachter Art. Das Schießrohr wird hierbei mit seinem Flansch zwischen der Anlagefläche des Fußes des Mantelrohres und der Anschlußfläche des Sandführungseinsatzes gehalten.

In einer anderen Ausführungsform kann vorgesehen sein, das die innere Anlagefläche für den Sandführungseinsatz bzw. zum Einklemmen des Befestigungsflansches des Schießrohres zwischen Schießkopf und Einsatz von einem der Schießplatte abgewandten Bodenbereich des Schießkopfes selbst gebildet ist, auf dessen Außenseite ein Mantelrohr der Kernschießmaschine aufsetzbar und befestigbar ist, wobei dieser Boden od. dgl. des Schießkopfes eine Durchtrittsöffnung für das Schießrohr hat. In dieser, insbesondere für Neukonstruktionen von Kernschießmaschinen vorteilhaften Ausgestaltung der Erfindung, ist der Schießkopf integriert ausgestaltet, so daß der Rohrmantel nicht mehr als Anlagefläche bzw. Widerlager für den Sandführungseinsatz bzw. den Schießrohrflansch ausgebildet sein muß.

In dieser Ausgestaltung ist es besonders zweckmäßig, zur Verbindung des Schießkopfes mit dem Mantelrohr von der Ausnehmung des Schießkopfes für den Sandführungseinsatz her einführbare, parallel zur Achse des Schießrohres laufende, in das Mantelrohr formschlüssig eingreifende Befestigungselemente, vorzugsweise Schrauben, vorzusehen. Hierdurch wir die erfindungsgemäße Vorrichtung in vorteilhafter Weise weiter konstruktiv vereinfacht. Da der Schießkopf nunmehr in axialer Richtung von der sandaustrittseitigen Öffnung her - auch ohne ein eventuelles Durchlochen der Schießkanalwände- nach Herausnehmen des Sandführungseinsatzes zugänglich ist, lassen sich Schießkopfmantel und Rohrmantel durch ein axiales Verbindungselement von der schießkopfseitigen Anlagefläche her miteinander verbinden. Im Gegensatz zu den bislang bekannten Lösungen sind diese Verbindungen gegen Beschädigungen von außen, insbesondere durch Werkstoffpartikel, z.B. Sand, durch ihre abgeschlossene Innenlage geschützt. Auch eine Zentrierung des Rohrmantels ergibt sich hier in vorteilhafter Weise ohne Justierung durch einfaches Einschrauben bzw. Einstecken o.ä. der Befestigungselemente.

Der auswechselbare Sandführungseinsatz besteht zweckmäßigerweise aus Kunststoff. Kunststoff eignet sich hier besonders deshalb, weil er eine in Sandstrahlrichtung axiale Elastizität des Sandführungseinsatzes gewährleistet und deshalb in einem weiteren axialen Längen-Toleranzbereich des Sandführungseinsatzes eine gute Abdichtung der Anlagefläche auch bei fertigungs-oder betriebsbedingten Unebenheiten der Gegenflächen gewährleistet. Als weiterer wesentlicher Vorteil der Kunststoffausführung ergibt sich die Gewichtsersparnis, die das Wechseln des Sandführungseinsatzes mit jedem Wechseln der Schießkopfplatte sehr erleichtert und dadurch auch beschleunigt. Zudem ist die Herstellung eines Sandführungseinsatzes aus Kunststoff einfach und preiswert.

Die erfindungsgemäße Einschießvorrichtung kann insbesondere noch dadurch entscheidend verbessert und ergänzt werden, daß zur Verbindung des Schießkopfes mit der Schießplatte und damit zur Festlegung des Sandführungseinsatzes eine lösbare Haftverbindung vorgesehen ist. Eine Haftverbindung hat den Vorteil, daß sie keine starren, mit Widerlagern gehaltenen Verbindungselemente benötigt und je nach ihrer Ausgestaltung ein schnelleres Lösen und Verbinden ermöglichen kann. Eine solche schnelle und unkomplizierte Art einer lösbaren Haftverbindung wird dadurch erreicht, daß eine Vakuum-Spannverbindung zwischen einem äußeren, um die Ausnehmung für den Sandführungseinsatz umlaufenden Befestigungsflansch und dem entsprechenden Anlagebereich der Schießplatte vorgesehen ist. Neben der schnellen Befestigungsmöglichkeit bzw. Lösbarkeit der Schießkopfplatte und damit auch dem Wechsel des Schießkopfkanales durch Auswechseln des Sandführungseinsatzes erledigen sich hier gleichzeitig die beim Betrieb immer wieder auftauchenden Probleme der Lösung festsitzender Schrauben oder anderer Befestigungselemente von selbst. Hierdurch wird nicht nur Arbeitszeit sondern auch die dabei aufzuwendende mechanische Arbeitskraft reduziert.

In weiterer Ausgestaltung dieser lösbaren Vakuum-Haftverbindung kann an dem Befestigungsflansch des Schießkopfes wenigstens eine vorzugsweise flache Ringnut od. dgl. Ausnehmung umlaufen, deren Ränder von insbesondere gegenüber der Oberfläche des Befestigungsflansches überstehenden Dichtungen umgeben sind, und daß die am Befestigungsflansch befindlichen Ausnehmung(en) einen Anschluß zu einer Unterdruckwelle, insbesondere zu einer Vakuumpumpe aufweist. Auf diese Weise kann beim Betrieb der Vakuumpumpe ein ringförmig umschlossener luftverdünnter Raum zwischen Schießkopfplatte und Schießkopfmantel geschaffen werden. Die auf so diese Weise umschlossene Ringfläche ist dabei zweckmäßigerweise in der Größe auszugestalten, daß bei gegebener Güte des Vakuums eine feste Haftung der Schießkopfplatte und ein ausreichender Anpreßdruck der Schießkopfplatte auf den Sandführungseinsatz gewährleistet sind.

Neben dieser Ausgestaltung der lösbaren Haftverbindung kann zwischen Schießkopf und Schießplatte auch eine magnetische Verbindung vorgesehen sein. Hierbei ist zweckmäßigerweise an dem Befestigungsflansch des Schießkopfes außerhalb der Ausnehmung für den Sandführungseinsatz wenigstens ein Elektro-Magnet eingelassen, wobei die Schießplatte aus ferromagnetischem Werkstoff besteht. Diese Lösung hat den Vorteil, von der Abdichtung eines luftentleerten Raumes unabhängig zu sein. Ein Versagen des Haftmechanismus aufgrund von Dichtungsbeschädigungen ist hierbei deshalb ausgeschlossen.

Nachstehend ist die Erfindung mit den ihr als wesentlich zugehörigen Einzelheiten noch näher beschrieben.

Es zeigen:
Fig. 1 eine erfindungsgemäße Einschießvorrichtung mit konisch verbreitertem Mantelrohrfuß in axialer Längsschnitt-Darstellung,
Fig. 2 eine erfindungsgemäße Einschießvorrichtung mit integriertem Schießkopf und axialer Rohrmantelbefestigung in axialer Längsschnittdarstellung.
Fig. 3 eine erfindungsgemäße Einschießvorrichtung mit flanschfreier Rohrbefestigung und Magnet-Haft-Verbindung, dargestellt in axialem Längsschnitt.

Eine in Fig. 1 im ganzen mit 1 bezeichnete Einschießvorrichtung einer nicht weiter dargestellten Kerneinschießmaschine besteht aus einem Einschießrohr 2 und einem ihn umgebenden Mantelrohr 3, das in seinem Fußbereich von einem Schießkopfmantel 4 umgeben ist, welcher den Sandführungseinsatz 5 an seinem Umfang umschließt. Die Einschießvorrichtung 1 wird an ihrem sandstrahlaustrittseitigen Ende von der Schießplatte 6 begrenzt, die am Schießkopfmantel 4 eines Schießkopfes 15 befestigt ist. Die axial entgegen der Sandstrahlrichtung auf den Befestigungsflansch 7 des Schießrohres 2 wirkende axiale Anlagefläche 7 des Sandführungseinsatzes ist als kreisförmige, ebene Fläche ausgestaltet, die eng an der Gegenfläche 9 des Flansches 7 anliegt und den Übergang 10 zwischen Schießrohr 2 und Schußkanal 11 im Sandführungseinsatz 5 abdichtet.

Da die Schießplatte 6 je nach Art des zu schie- ßenden Kernes verschieden ausgebildet ist, müssen die Schießplatten häufig gewechselt werden. Jede Schießplatte 6 erfolgt jedoch einen spezifischen, passenden Schußkanal, so daß die Auswechslung der Schießkopfplatte gleichzeitig das Auswechseln des Sandführungseinsatzes 5 erfordert. Der Sandführungseinsatz 5 ist hierzu nach Abnehmen der Schießkopfplatte 6 aus dem Schießkopfmantel 4 herausnehmbar.

Zur Aufnahme des Sandführungseinsatzes 5 weist der Schießkopfmantel eine zur Schießplatte 6 hin offene Ausnehmung auf, in die der Sandführungseinsatz 5, im Ausführungsbeispiel bündig, mit den Anlageflächen 12 des Schießkopfmantels 4 an der Schießkopfplatte 6 paßt. Durch die bündige Passung der Anlageflächen des Sandführungseinsatzes 5 und des Schießkopfmantels 4 an die Schießkopfplatten-Gegenfläche 13 ergibt sich nach Befestigung der Schießkopfplatte 6 an dem Schießkopfmantel 4 eine gute Abdichtung des Schießkanalüberganges zwischen Sandführungseinsatz 5 und Schießkopfplatte 6.

Die Ausnehmung im Schießkopfmantel 4 sowie der darein passende Sandführungseinsatz 5 sind im Ausführungsbeispiel zylindrisch ausgebildet, wobei die Zylinderachse mit der zentral im Einschießrohr verlaufenden Sandstrahlachse zusammenfällt. Im Ausführungsbeispiel stellt die Ausnehmung im Schießkopfmantel 4 eine durchgehende zylindrische Bohrung dar, so daß der Sandführungseinsatz 5 mit einer Anlagefläche 8 den Rohrflansch 7 gegen eine Anlagefläche 3a des Rohrmantels 3 abstützt. Die Abstützung des Flansches 7 erfolgt also nicht im aus Schießkopfmantel 4 und Sandführungseinsatz 5 bestehenden Schießkopf 15, sondern wie in Fig. 1 deutlich sichtbar, unmittelbar am Rohrmantel 3.

Die hier dargestellte Ausführungsform erlaubt es, auch auf Rohrmänteln alten Typs die erfindungsgemäße Einschießvorrichtung anzubringen. Denn der Druckschraubenbefestigungsmechanismus, bei dem auf einen außenseitig konisch verbreiterten Rand 16 des Fußes des Mantelrohres 3 gerichtete Druckschrauben 17 den Schießkopf 15 mit dem Mantelrohr 3 verbinden, kann hier zur Befestigung weiter verwendet werden. Die Verbesserung bestehender Kerneinschießmaschinen durch die erfindungsgemäße Vorrichtung muß deshalb nicht mit einem Auswechseln der gesamten Kerneinschießmaschine erkauft werden. Es reicht hier die Montage eines neuen Schießkopfes 15.

Weitere Vereinfachungen lassen sich durch die Erfindung erzielen, wenn, wie in Fig. 2 dargestellt, die innere Anlagefläche für den Sandführungseinsatz 5 zum Einklemmen des Befestigungsflansches 7 des Schießrohres 2 zwischen Schießkopf 15 und Einsatz 5 von einem der Schießkopfplatte 6 abgewandten Bodenbereich 19 des Schießkopfmantels 4 selbst gebildet ist. Der Schießkopfmantel 4 entspricht in dieser Ausführungsform einem auf den Kopf gestellten Topf mit zylindrischen Wänden und einem bereits genannten Boden 19, der in seiner Mitte eine Durchtrittsöffnung 20 für das Schießrohr hat, welches mit seinem Flansch 7 den Boden 19 ringförmig untergreift. Die Abstützung des Schießrohres 2 erfolgt in diesem Ausführungsbeispiel, entgegen dem in Fig. 1 dargestellten Beispiel, innerhalb des Schießkopfes 15 selbst. Die Abstützung erfolgt hierbei durch Beaufschlagung des Flansches 7 durch den Sandführungseinsatz 5 gegen den Boden 19 des Schießkopfmantels 4.

Da die Fußfläche 3a des Rohrmantels 3 nicht mehr als Anlagefläche zur Abstützung des Rohres 2 benötigt wird (vgl. Fig. 1), kann die Verbindung von Schießkopfmantel 4 und Rohrmantel 3 von der Ausnehmung des Schießkopfes 15 für den Sandführungseinsatz 5 her durch einführbare, parallel zur Achse des Schießrohres 2 verlaufende, in das Mantelrohr 3 formschlüssig eingreifende Befestigungselemente 22, im dargestellten Auführungsbeispiel durch Schrauben, erfolgen. Daraus ergibt sich der Vorteil, daß die Schrauben od. dgl. gegen Beschädigungen von außen durch ihre Innenlage geschützt sind. Zudem entfällt die Justierung des Mantelrohres 3 auf dem Schießkopfmantel 4, weil bereits durch zwei axiale Befestigungselemente 22 eine eindeutige Lage des Mantelrohres 3 auf dem Schießkopfmantel 4 definiert ist. Die Verschraubung kann gelöst werden, wenn zuvor die Schießkopfplatte 6 vom Schießkopfmantel 4 gelöst und der Sandführungseinsatz 5 wie auch das Schießrohr 2 aus dem Schießkopfmantel 4 bzw. dem Mantelrohr herausgezogen worden ist.

Die beiden dargestellten Ausführungsbeispiele stimmen darin überein, daß es nunmehr reicht, die Schießkopfplatte 6 vom Schießkopfmantel 4 zu lösen, um ohne das Lösen etwa weiterer Verbindungselemente wie Schrauben o.ä. den Sandführungseinsatz 5 und damit den Schußkanal den wechselnden Schießkopfplatten 6 anpassen sowie das Schießrohr 3 zur täglich notwendigen Reinigung herausnehmen zu können.

In den Figuren 1 und 2 sind, durch schwarze Punkte deutlich markiert, ringförmige Dichtungen 23 erkennbar, die in den ringförmigen Befestigungsflansch 21 des Schießkopfmantels an seiner der Schießkopfplatte 6 zugewandten Seite 12 eingelassen sind. Sie begrenzen eine flache Ringnut 24, die am Befestigungsflansch 21 einen Anschluß 25 zu einer Unterdruckquelle, insbesondere zu einer Vakuumpumpe aufweist.

Wird nun die Schießkopfplatte 6 an die ringförmigen Dichtungen 23 angelegt und die Vakuumpumpe in Betrieb genommen, bildet sich in dem von den Dichtungen 23 umschlossenen Raum Unterdruck aus, der zu einem Anpressen der Schießkopfplatte 6 an den Schießkopfmantel 4 bzw. den Sandführungseinsatz 5 führt. Durch Abschalten der Vakuumpumpe und Einlaß von Luft kann die Schießkopfplatte wieder gelöst werden. Die von den Dichtungselementen 23 bzw. der Ringnut 24 umfaßte Unterdruckfläche ist hierbei auf das Gewicht der Schießkopfplatte 6 abgestimmt.

Will man die Vakuum-Verbindung durch eine Magnetverbindung ersetzen, reichte es z.B. aus, daß in den Schießkopfmantel 4 ein Magnet eingelassen ist und die Schießkopfplatte 6 aus ferromagnetischem Werkstoff besteht.In dieser Ausführung kann auf die eingelassene Ringnut 24 wie auch auf die Dichtungen 23 verzichtet werden. Die Haftverbindung aufgrund des magnetischen Prinzips hat den Vorteil, daß es unabhängig von einer Abdichtung, wie sie beim Vakuumsystem notwendig ist, eine sichere Haftverbindung gewährleistet.

Wie in Fig. 3 in einem weiteren Ausführungsbeispiel zeigt, kann auf den Befestigungsflansch 7 des Schießrohres 2 verzichtet werden, wenn das Schießrohr 2 einfach mit der Stirnfläche seines schießkopfseitigen Endes in einer ringförmigen Nut 28 am Umfang der Sandführungsöffnung des Sandführungseinsatzes 5 oder auf dem Einsatz selbst aufsetzt.

## Patentansprüche

1. Vorrichtung zum Einschießen von Kernsand mittels Preßluft in Kernbüchsen an einer Kernschießmaschine, mit einem Schießkopf (15), mit einer zwischen Schießkopf und Kernbüchse am Schießkopf lösbar befestigbaren Schießplatte (6) und mit einem innerhalb eines Mantelrohres (3) zu dem Schießkopf führenden Schießrohr (2), welches einen an seinem schießkopfseitigen Ende angeordneten Anschlag hat, der sich gegen den Schießkopf an einer Anlagefläche entgegen der Schießkraftrichtung abstützt, wobei der Schießkopf an dem Mantelrohr lösbar befestigt ist, dadurch gekennzeichnet, daß die axial wirkende Anlagefläche (8) für das Schießrohr (2) ausschließlich von einem nach dem Lösen der Schießplatte (6) in Schießrichtung aus einem Schießkopfmantel (4) des Schießkopfes (15) herausnehmbaren, in Gebrauchsstellung an seiner der Anlagefläche (8) gegenüberliegenden Seite von der Schießplatte (6) gehaltenen Sandführungs-Einsatz (5) gebildet ist.

2. Vorrichtung nach Anspruch 1, dadurch gekennzeichnet, daß der Schießkopf (15) eine zur Schießplatte (6) hin offene Ausnehmung aufweist, in die der Sandführungs-Einsatz (5) insbesondere bündig mit den Anlageflächen (12) des Schießkopfmantels (4) an der Schießplatte (6) paßt.

3. Vorrichtung nach Anspruch 1 oder 2, dadurch gekennzeichnet, daß die vorzugsweise zylindrische Ausnehmung des Schießkopfes (15) auf der der Schießplatte (6) abgewandten Seite einen Boden (19) als ringförmige Anlagefläche für den Sandführungs-Einsatz (5) aufweist, die etwa dem Randbereich einer Sandführungsöffnung durch den Sandführungs-Einsatz (5) entspricht und gegen welche der an dem Sandführungs-Einsatz (5) axial abgestützte, vorzugsweise als Befestigungsflansch (7) ausgebildete Anschlag des Schießrohres (2) in Gebrauchsstellung andrückbar ist, so daß sich der Befestigungsflansch (7) in Gebrauchsstellung zwischen dem Sandführungs-Einsatz (5) und dem Boden (19) der Schießkopfausnehmung befindet.

4. Vorrichtung nach einem der Ansprüche 1 bis 3, dadurch gekennzeichnet, daß die Anlagefläche (8) des Sandführungs-Einsatzes (5) im Schießkopf (15) von einem vorzugsweise zur Festlegung des Schießkopfes außenseitig konisch verbreiterten Rand (16) eines Mantelrohres (3) der Kernschießmaschine (1) gebildet ist.

5. Vorrichtung nach einem der Ansprüche 1 bis 4, dadurch gekennzeichnet, daß die innere Anlagefläche für den Sandführungs-Einsatz (5) zum vorzugsweisen Einklemmen des Befestigungsflansches (7) des Schießrohres (2) zwischen Schießkopfmantel (4) und Einsatz (5) von einem der Schießplatte (6) abgewandten Bodenbereich (19) des Schießkopfmantels (4) selbst gebildet ist, auf dessen Außenseite ein Mantelrohr (3) der Kernschießmaschine (1) aufsetzbar und befestigbar ist, wobei dieser Boden (19) des Schießkopfmantels (4) eine Durchtrittsöffnung (20) für das Schießrohr (2) hat.

6. Vorrichtung nach einem der Ansprüche 1 bis 5, dadurch gekennzeichnet, daß zur Verbindung des Schießkopfmantels (4) mit dem Mantelrohr (3) von der Ausnehmung des Schießkopfmantels (4) für den Sandführungs-Einsatz (5) her einführbare, parallel zur Achse des Schießrohres (2) verlaufende, in das Mantelrohr (3) formschlüssig eingreifende Befestigungselemente (22), vorzugsweise Schrauben vorgesehen sind.

7. Vorrichtung nach einem der Ansprüche 1 bis 6, dadurch gekennzeichnet, daß der auswechselbare Sandführungs-Einsatz (5) aus Kunststoff besteht.

8. Vorrichtung, insbesondere nach einem der vorstehenden Ansprüche, dadurch gekennzeichnet, daß zur Verbindung des Schießkopfes (15) mit der Schießplatte (6) und damit zur Festlegung des Sandführungs-Einsatzes (5) eine lösbare Haftverbindung vorgesehen ist.

9. Vorrichtung nach Anspruch 8, dadurch gekennzeichnet, daß als lösbare Haftverbindung eine Vakuum-Spannverbindung zwischen einem äußeren, um die Ausnehmung für den Sandführungs-Einsatz (5) umlaufenden Befestigungsflansch (21) und dem entsprechenden Anlagebereich der Schießplatte (6) vorgesehen ist.

10. Vorrichtung nach Anspruch 8 oder 9, dadurch gekennzeichnet, daß an dem Befestigungsflansch (21) des Schießkopfmantels (4) wenigstens eine vorzugsweise flache Ringnut (24) od. dgl. Ausnehmung umläuft, deren Ränder von insbesondere gegenüber der Oberfläche des Befestigungsflansches (21) überstehenden Dichtungen (23) umgeben sind, und daß die am Befestigungsflansch (21) befindliche Ausnehmung(en) einen Anschluß (25) zu einer Unterdruckquelle, insbesondere zu einer Vakuumpumpe aufweist.

11. Vorrichtung nach einem der Ansprüche 8 bis 10, dadurch gekennzeichnet, daß als lösbare Haftverbindung zwischen Schießkopf (15) und Schießplatte (6) eine magnetische Verbindung vorgesehen ist.

12. Vorrichtung nach Anspruch 11, dadurch gekennzeichnet, daß an dem Befestigungsflansch (21) des Schießkopfmantels (4) außerhalb der Ausnehmung für den Sandführungs-Einsatz wenigstens ein Elektromagnet eingelassen ist und die Schießplatte (6) wenigstens in ihrem der Anlagefläche (12) des Befestigungsflansches (21) gegenüberliegenden Randbereich aus ferromagnetischem Werkstoff besteht.

13. Vorrichtung nach Anspruch 11 oder 12, dadurch gekennzeichnet, daß der Elektromagnet (26) Windungen aus elektrisch leitendem Material aufweist, die um die Anlagefläche (12) des Befestigungsflansches (21) des Schießkopfes (15) herum verlaufenden und vorzugsweise in die Anlagefläche (12) wenigstens zum Teil versenkt sind.

14. Vorrichtung nach einem der Ansprüche 1 bis 13, dadurch gekennzeichnet, daß das Schießrohr (2) an seinem schießkopfseitigen Ende mit der Stirnfläche seiner Rohrwandung auf dem Sandführungs- Einsatz (5) oder in einer dem Schießrohrende vorzugsweise passförmig entsprechenden Nut aufsetzt.

## Claims

1. A device for blowing core sand by compressed air into core boxes for a core shooter, including a shooting head (15), between shooting head and core box a blowing plate (6) which is adapted to be detachably fixed onto the shooting head, and further including a blowing tube (2) leading inside a jacket tube (3) to the shooting head, said blowing tube having disposed at the end thereof in the direction of the shooting head a stop which is adapted to be supported against the shooting head at a contact surface in a direction opposing that of the shooting force, the shooting head being detachably fixed to the jacket tube, characterized in that the contact surface (8) acting axially for the blowing tube (2) is formed exclusively by an insert (5) for guiding sand, said insert being removable in the direction of shooting from a jacket (4) of the shooting head (15) after the blowing plate (6) has been detached and in the position for use being held at the side thereof opposite the contact surface (8) by the blowing plate (6).

2. The device as claimed in claim 1, characterized in that the shooting head (15) has a recess open towards the blowing plate (6), the insert (5) for guiding sand fitting in said recess in a manner particularly so as to be flush with the surfaces (12) with which the shooting head jacket (4) contacts the blowing plate (6).

3. The device as claimed in claim 1 or claim 2, characterized in that the preferably cylindrical recess of the shooting head (15) has, on the side averted from the blowing plate (6), a base (19) as a ringshaped contact surface for the insert (5) for guiding sand, said contact surface corresponding approximately to the edge area of an opening guiding sand through the insert (5), the blowing tube (2) having a stop, preferably in the form of a mounting flange (7), which is axially supported against the insert (5) and is adapted to be pressed against said contact surface in the position for use, so that in the position for use the mounting flange (7) is located between the insert (5) for guiding sand and the base (19) of the recess of the shooting head.

4. The device as claimed in any one of claims 1 to 3, characterized in that the contact surface (8) of the insert (5) for guiding sand in the shooting head (15) is formed by an edge (16) of a jacket tube (3) of the core shooting machine (1), said edge preferably being conically widened on the outside for fixing the shooting head.

5. The device as claimed in any one of claims 1 to 4, characterized in that the inner contact surface for the insert (5) for guiding sand is formed by a base area (19) which belongs to the shooting head jacket (4) itself and is averted from the blowing plate (6), preferably in order to grip the mounting flange (7) of the blowing tube (2) between shooting head jacket (4) and insert (5), a jacket tube (3) of the core shooting machine (1) being attachable and fixable to the outside of said base, said base (19) of the shooting head jacket (4) having an opening (20) for the blowing tube (2).

6. The device as claimed in any one of claims 1 to 5, characterized in that for connecting the shooting head jacket (4) to the jacket tube (3) provision is made for fastening means (22), preferably bolts, which can be inserted from the recess for the insert (5) in the shooting head jacket (4), extend parallel to the axis of the blowing tube (2) and engage with a form fit in the jacket tube (3).

7. The device as claimed in any one of claims 1 to 6, characterized in that the exchangeable insert (5) for guiding sand consists of plastic.

8. The device particularly as claimed in any one of the preceding claims, characterized in that a releasable connection by adhesion is provided to connect the shooting head (15) to the blowing plate (6) and thereby to fix the insert (5) for guiding sand.

9. The device as claimed in claim 8, characterized in that a clamping connection by vacuum is provided as the releasable connection by adhesion between an outer mounting flange (21) running round the recess for the insert (5) for guiding sand and the corresponding contact area of the blowing plate (6).

10. The device as claimed in claim 8 or claim 9, characterized in that at least one preferably flat annular groove (24) or similar recess runs round the mounting flange (21) of the shooting head jacket (4) and has its edges surrounded by seals (23) projecting particularly relative to the surface of the mounting flange (21), and that the recess(es) located on the mounting flange (21) has/have a connection (25) to a source of vacuum, particularly to a vacuum pump.

11. The device as claimed in any one of claims 8 to 10, characterized in that a magnetic connection is provided as the releasable connection by adhesion between shooting head (15) and blowing plate (6).

12. The device as claimed in claim 11, characterized in that at least one electromagnet is inserted in the mounting flange (21) of the shooting head jacket (4) outside the recess for the insert (5) for guiding sand and the blowing plate consists of ferromagnetic material at least in the edge area thereof opposite the contact surface (12) of the mounting flange (21).

13. The device as claimed in claim 11 or claim 12, characterized in that the electromagnet (26) has turns of electrically conductive material which run round the contact surface (12) of the mounting flange (21) of the shooting head (15) and are preferably at least partly sunk in the contact surface (12).

14. The device as claimed in any one of claims 1 to 13, characterized in that the blowing, tube (2) has the face of its wall at the end in the direction of the blowing head seated upon the insert (5) for guiding sand or in a groove preferably fitting in shape the end of the blowing tube.

## Revendications

1. Dispositif d'injection de sable à noyaux au moyen d'air comprimé dans des boîtes à noyaux d'une machine à souffler les noyaux, comportant une tête d'injection (15), comportant une plaque d'injection (6) fixée de manière amovible sur la tête d'injection, entre celle-ci et la boîte à noyaux, et comportant un tube d'injection (2) menant à la tête d'injection, à l'intérieur d'un tube-enveloppe (3), lequel tube d'injection présente une butée disposée à son extrémité côté tête d'injection, qui prend appui contre la tête d'injection, sur une surface d'application, dans le sens contraire à la force d'injection, la tête d'injection étant fixée de manière amovible sur le tube-enveloppe, caractérisé en ce que la surface d'application (8) agissant axialement et destinée au tube d'injection (2), est exclusivement formée par un insert de guidage de sable (5) pouvant être retiré d'une enveloppe (4) de la tête d'injection (15), après détachement de la plaque d'injection (6) dans le sens de l'injection, et qui est maintenu en position d'utilisation, sur son côté opposé à la surface d'application (8).

2. Dispositif selon la revendication 1, caractérisé en ce que la tête d'injection (15) présente un évidement ouvert vers la plaque d'injection (6) dans lequel l'insert de guidage du sable (5) s'adapte à la plaque d'injection (6), en particulier dans le plan des surfaces d'application (12) de l'enveloppe (4) de la tête d'injection.

3. Dispositif selon la revendication 1 ou 2, caractérisé en ce que l'évidement de préférence cylindrique de la tête d'injection (15) présente, sur le côté opposé à la plaque d'injection (6), un fond (19) servant de surface d'application annulaire pour l'insert de guidage du sable (5), qui correspond sensiblement à la zone de bordure d'une ouverture de guidage du sable à travers l'insert (5), et contre laquelle la butée du tube d'injection (2), prenant appui axialement contre l'insert (5), et ayant de préférence la forme d'une bride de fixation (7), peut être pressée en position d'utilisation, de sorte que la bride de fixation (7) se trouve en position d'utilisation, entre l'insert de guidage du sable (5) et le fond (19) de l'évidement de la tête d'injection.

4. Dispositif selon l'une des revendications 1 à 3, caractérisé en ce que la surface d'application (8) de l'insert de guidage du sable (5) dans la tête d'injection (15), est formée par un bord (16) s'élargissant de préférence coniquement vers l'extérieur pour fixer la tête d'injection, du tube-enveloppe de la machine à souffler les noyaux (1).

5. Dispositif selon l'une des revendications 1 à 4, caractérisé en ce que la surface d'applicaton intérieure destinée à l'insert de guidage du sable (5) est elle-même formée, pour le serrage préférentiel de la bride de fixation (7) du tube d'injection (2), entre l'enveloppe (4) de la tête d'injection et l'insert (5), par une partie du fond (19) de l'enveloppe (4) de la tête d'injection, opposée à la plaque d'injection (6), sur la face extérieure de laquelle tube-enveloppe (3) de la machine à souffler les noyaux (1) peut être placé et fixé, ce fond (19) de l'enveloppe (4) de la tête d'injection présentant une ouverture de passage (20) pour le tube d'injection (2).

6. Dispositif selon l'une des revendications 1 à 5, caractérisé en ce que pour assembler l'enveloppe (4) de la tête d'injection au tube-enveloppe (3), il est prévu des éléments de fixation (22), de préférence des vis, introduites à partir de l'évidement de l'enveloppe (4) de la tête d'injection, destiné à l'insert (5) de guidage du sable, parallèles à l'axe du tube d'injection (2), et s'engageant par concordance de forme dans le tube enveloppe (3).

7. Dispositif selon l'une des revendications 1 à 6, caractérisé en ce que l'insert (5) interchangeable de guidage du sable est en matière plastique.

8. Dispositif, en particulier selon l'une des revendications 1 à 7, caractérisé en ce que pour assembler la tête d'injection (15) à la plaque d'injection (6), et par conséquent pour fixer l'insert (5) de guidage du sable, il est prévu une liaison amovible.

9. Dispositif selon la revendication 8, caractérisé en ce qu'il est prévu comme liaison amovible, une liaison de serrage sous vide entre une bride de fixation (21) extérieure, entourant l'évidement destiné à l'insert (5) de guidage du sable, et la zone d'application correspondante de la plaque d'injection (6).

10. Dispositif selon la revendication 8 ou 9, caractérisé en ce qu'au moins une rainure annulaire (24), de préférence plate ou évidement similaire, fait le tour de la bride de fixation (21) de l'enveloppe (4) de la tête d'injection, rainure dont les bords sont entourés par des organes d'étanchéité (23) faisant saillie en particulier de la surface de la bride de fixation (21), et en ce que le (les) évidement(s) se trouvant sur la bride de fixation (21), présente(ent) un raccord (25) menant à une source de dépression, en particulier à une pompe à vide.

11. Dispositif selon l'une des revendications 8 à 10, caractérisé en ce qu'il est prévu comme liaison amovible entre la tête d'injection (15) et la plaque d'injection (6), une liaison magnétique.

12. Dispositif selon la revendication 11, caractérisé en ce qu'un électro-aimant au moins est monté sur la bride de fixation (21) de l'enveloppe (4) de la tête d'injection, à l'extérieur de l'évidement destiné à l'insert de guidage du sable, et en ce que la plaque d'injection (6) est en matériau ferro-magnétique au moins dans sa zone de bordure opposée à la surface d'application (12) de la bride de fixation (21).

13. Dispositif selon la revendication 11 ou 12, caractérisé en ce que l'électro-aimant (26) présente des spires en matériau conducteur de l'électricité, lesquelles entourent la surface d'application (12) de la bride de fixation (21) de la tête d'injection (15), et sont de préférence encastrées dans la surface d'applications (12), au moins en partie.

14. Dispositif selon l'une des revendications 1 à 13, caractérisé en ce que le tube d'injection (2) repose, à son extrémité côté tête d'injection, par la face frontale de sa paroi, sur l'insert de guidage du sable (5), ou dans une rainure dont la forme correspond de préférence à l'extrémité du tube d'injection.
